# EUROPÄISCHE PATENTSCHRIFT

(11) **EP 0 767 753 B1**
(45) Veröffentlichungstag und Bekanntmachung des Hinweises auf die Patenterteilung: **10.03.1999**
(21) Anmeldenummer: 95924941.8
(22) Anmeldetag: 26.06.1995
(51) Int. Cl.: B65D 69/00, B65D 23/12

(54) **BEHÄLTER ZUR UNTERBRINGUNG UND ZUM VERZEHR VON MEHREREN LEBENSMITTELARTIKELN - ESSEN UND GETRÄNKEN**
CONTAINER FOR THE CONSERVATION AND CONSUMPTION OF VARIOUS SOLID AND LIQUID FOODSTUFFS
RECIPIENT DE CONSERVATION ET DE CONSOMMATION POUR PRODUITS ALIMENTAIRES DIVERS, TANT SOLIDES QUE LIQUIDES

(30) Priorität: 27.06.1994 HR 940374; 20.09.1994 HR 941035
(43) Veröffentlichungstag der Anmeldung: 16.04.1997
(73) Patentinhaber: Bello, Zvonimir, 82031 Grünwald (DE); Klein, Sinisia, 4100 Zagreb (HR)
(72) Erfinder: Bello, Zvonimir, 82031 Grünwald (DE); Klein, Sinisia, 4100 Zagreb (HR)
(74) Vertreter: Lewald, Dietrich, Dipl.-Ing.
(86) Internationale Anmeldenummer: EP9502489
(87) Internationale Veröffentlichungsnummer: WO9600177

(56) Entgegenhaltungen:
- WO-A-93/25453
- DE-U- 9 313 882
- GB-A- 126 597
- US-A- 1 612 107
- US-A- 5 065 875

## Beschreibung

Die Erfindung betrifft einen Behälter, beispielsweise eine Konserve, Flasche oder Dose, zur Aufnahme bzw. Unterbringung von verschiedenen Feststoffen und/oder Flüssigkeiten, insbesondere von Lebensmittelartikeln, wie zum Beispiel Schokoladenriegeln, Erdnüssen oder dergleichen und/oder Getränken, und zur Abgabe dieser über eine entsprechend vorgesehene Öffnung zu deren Verzehr.

So zeigt beispielhaft die DE-U-93 13 882 eine Getränkeflasche, die an ihrer Umfangswand mit einer sich nach innen und unten erstreckenden geschlossenen Tasche zur Aufnahme eines kleinen Probefläschchens oder sonstigen Gefäßes zur Aufnahme von Getränken oder festen Stoffen, wie zum Beispiel Beeren, Gewürzen etc., versehen ist.

Weiterhin ist aus der GB-A-126,597 bzw. US 1,612,107 jeweils ein Behälter in Form einer Flasche zur Aufnahme von verschiedenen Feststoffen und/oder Flüssigkeiten, beispielsweise ein auseinanderfaltbarer Becher bzw. eine Kirsche und/oder Getränke bzw. Sirup, und zur Entnahme dieser über eine entsprechend vorgesehenen Öffnung bekannt. Der Behälter ist jeweils mit einer Hauptkammer und wenigstens einer Nebenkammer oder dergleichen versehen. Dabei sind die Hauptkammer oder wenigstens eine Nebenkammer zur Vermeidung eines gegenseitigen Kontaktes der von dem Behälter aufgenommenen verschiedenen Feststoffe und/oder Flüssigkeiten durch eine Wandung oder dergleichen Trennwand voneinander getrennt.

Schließlich zeigt die US 5,065,875 einen Behälter in Form einer Flasche zur Aufnahme von Flüssigkeiten, insbesondere von Lebensmittelartikeln und zur Entnahme dieser über eine entsprechend vorgesehene Öffnung. In diesem Behälter ist eine Ausnehmung vorgesehen, in welcher ein weiterer Behälter kleinerer Abmessungen in Form einer Flasche oder Ampulle zur Aufnahme einer Flüssigkeit vorgesehen ist. Bei bzw. vor Verzehr kann der Inhalt des kleineren Behälters nach Herausnahme aus der Ausnehmung dem Inhalt des größeren Behälters beigemischt werden. Die beiden Behälter sind jedoch nicht miteinander unverlierbar gehalten.

Ausgehend von diesem Stand der Technik liegt der Erfindung nun die Aufgabe zugrunde, einen Behälter, wie eine Konserve, Flasche oder Dose, zur Verfügung zu stellen, in der sich gleichzeitig zwei verschiedene Produkte zu deren Konsumierung befinden können, die jedoch miteinander nicht in Berührung kommen und sich somit nicht vermischen, so daß deren Verzehr einerseits kombiniert oder gesondert sowie andererseits ausgesprochen einfach ermöglicht wird.

Diese Aufgabe wird auf überraschend einfache Weise durch einen Behälter mit den Merkmalen des Anspruchs 1 in dessen Kombination gelöst.

Die Erfindung stellt damit, einen Behälter, wie eine Konserve, Flasche oder Dose, bereit, der im Unterschied zu bestehenden Typen von Behältern aus zwei oder mehr von einander getrennte Kammern bzw. unabhängigen Behältern besteht, welche zusammen eine Einheit bilden. Die Lebensmittel und Getränke kommen in dem erfindungsgemäßen Behälter nicht in gegenseitigen Kontakt und können sich somit nicht miteinander vermischen. Gleichzeitig aber können die Lebensmittel und Getränke über die Öffnungen an den Kammern gesondert oder aufgrund der erfindungsgemäß vorgesehenen Verbindungselemente, wie flexiblen Bänder oder dergleichen, zwischen der Hauptkammer und der wenigstens einen Nebenkammer gleichzeitig miteinander verzehrt werden.

Besonders vorteilhafte Ausgestaltungen der Erfindung sind in den Ansprüchen 2 bis 9 beschrieben.

Die Nebenkammern können innerhalb des Behälters in Form der Konserve, Flasche oder Dose derart untergebracht sein, daß sich die jeweilige Öffnung an der Unterseite bzw. am Boden der Hauptkammer bzw. des Behälters (Konserve, Flasche oder Dose) oder an der Oberseite, gegebenenfalls neben der Öffnung der Hauptkammer bzw. des Behälters (Konserve, Flasche oder Dose) befindet. Ebenso ist es allerdings denkbar, die wenigstens eine Nebenkammer im Bereich der Seitenwand bzw. dem Mantel der Hauptkammer bzw. des Behälters (Konserve, Flasche oder Dose) anzuordnen.

Die Anzahl, Dimensionen, Form und Verteilung der wenigstens einen Nebenkammer kann je nach Bedarf und Erfordernis unterschiedlich sein und unter anderem auch abhängig von der jeweiligen Größe und den entsprechenden Abmessungen des Behälters selbst beliebig ausgewählt werden.

Die Öffnungen der Hauptkammer und/oder wenigstens einen Nebenkammer können ohne Verschluß ausgebildet oder mittels Verschluß, insbesondere mittels einer Folie aus Aluminium, Kunststoff oder dergleichen, einem Karton, einem Aufkleber etc., verschließbar ausgestaltet sein.

Gemäß einer Ausführung der Erfindung umfaßt der Behälter, d.u. die Konserve, Flasche oder Dose, zwei oder mehrere, zerlegbare Kammern bzw. Behälter, die miteinander über flexible Bänder oder dergleichen Verbindungselemente verbunden sind. Der Behälter, d.h. die Konserve, Flasche oder Dose, bzw. die Hauptkammer besitzt Bänder, mit denen die wenigstens eine Nebenkammer bzw. der wenigstens eine Zusatzbehälter verbunden ist welche bzw. welcher beim Gebrauch vorzugsweise unterhalb des Hauptbehälters, d.h. der Konserve, Flasche oder Dose, bzw. der Hauptkammer hängt. Durch das Abnehmen der Bänder kann der Zusatzbehälter vom Hauptbehälter getrennt werden. Jeder Behälter verfügt über eine eigene Öffnung, durch welche die Lebensmittel oder Getränke entnommen werden können.

Bei dieser Ausführung besteht darüber hinaus die Möglichkeit, daß an den Zusatzbehälter, ebenfalls mit Hilfe von weiteren Bändern, noch ein oder mehrere zusätzliche Zusatzbehälter hinzugefügt werden können, die beim Gebrauch ebenfalls vorzugsweise unterhalb des jeweils oberen Zusatzbehälters an entsprechenden Bändern hängen.

Gemäß einer noch anderen Variante der Erfindung verfügt der Behälter, d.h. die Konserve, Flasche oder Dose, mit der Hauptkammer anstelle der wenigstens einen Nebenkammer bzw. des mindestens einen Zusatzbehälters eine sogenannte Zusatztüte oder dergleichen Container, die ebenfalls über Bänder mit dem Behälter bzw. der Hauptkammer verbunden ist und beim Gebrauch an den Bändern unterhalb des Behälters, d.h. der Konserve, Flasche oder Dose, bzw. der Hauptkammer hängt. Diese Zusatztüte wird vor dem Gebrauch im Zusatz untergebracht, der fest mit dem Behälter bzw. der Hauptkammer verbunden ist. Die Tüte hat in ihrem Unterteil einen festen Boden, welcher vor Gebrauch der Tüte mit dem unteren Rand des Zusatzes des Behälters bzw. der Hauptkammer verbunden ist. An diesem festen Unterteil der Tüte befindet sich ein, beispielsweise schlaufen- oder dergleichen -förmiges, Element zum Herausziehen der Tüte zusammen mit dem Unterteil bzw. Boden aus dem Zusatz des Behälters bzw. der Hauptkammer. Der Zusatz des Behälters bzw. der Hauptkammer und der feste Boden der Tüte bilden vor dem Gebrauch eine geschlossene Kammer bzw. einen geschlossenen Behälter, innerhalb welcher bzw. welchem sich die Tüte mit ihrem Inhalt befindet. Der Inhalt wird auf diese Weise vor Beschädigungen, Herausfallen und Schlechtwerden geschützt. Der Behälter bzw. die Hauptkammer und die Tüte besitzen jeweils eine eigene Öffnung, die jeweils der Entnahme das zum Verzehr vorgesehenen Inhalts dienen. Durch das Abnehmen bzw. Entfernen oder Durchtrennen der Bänder läßt sich die Tüte vollständig von dem Behälter bzw. der Hauptkammer lösen.

Bei dieser Variante besteht zudem die Möglichkeit, mehrere Tüten zu kombinieren, die dann jeweils vorzugsweise unterhalb des Behälters bzw. der Hauptkammer untereinander hängen, wobei die dann jeweils letzte bzw. unterste Tüte über einen festen Boden mit einem Element zum Herausziehen verfügt.

Weitere Merkmale, Vorteile und Einzelheiten der Erfindung ergeben sich aus der nachfolgenden Beschreibung einiger bevorzugter Ausführungsformen der Erfindung sowie anhand der Zeichnungen. Hierbei zeigen:
- Fig. 1A und 1B: Schnittansichten durch eine Ausführungsform eines erfindungsgemäßen Behälters in Form einer Standardkonserve bzw. Standarddose, vor Gebrauch und bei Gebrauch,
- Fig. 2A, 2B, 2C, 2D und 2E: schematische Darstellungen des erfindungsgemäßen Behälters entsprechend den Fig. 1A und 1B bei dessen Handhabung,
- Fig. 3: eine Schnittansicht durch eine geringfügig abgeänderte Variante eines erfindungsgemäßen Behälters entsprechend den Fig. 1A und 1B, mit mehreren Nebenkammern,
- Fig. 4A und 4B: teilweise schematisierte Schnittansichten durch eine weitere Ausführungsform eines erfindungsgemäßen Behälters in Form einer Standardkonserve bzw. Standarddose, vor Gebrauch und bei Gebrauch,
- Fig. 5A, 5B, 5C, 5D und 5E: schematische Darstellungen des erfindungsgemäßen Behälters entsprechend den Fig. 4A und 4B bei dessen Handhabung, und
- Fig. 6: eine Schnittansicht durch eine geringfügig abgeänderte Variante eines erfindungsgemäßen Behälters entsprechend den Fig. 4A und 4B, mit mehreren Zusatzgefäßen.

Die in Fig. 1A und 1B dargestellte Ausführungsform eines erfindungsgemäß ausgebildeten Behälters 10 in Form einer Konserve oder Dose setzt sich aus einer Hauptkammer 12 mit einer Öffnung 14 an der Oberseite 16 des Behälters 10 und einer oder mehreren Nebenkammern 18 mit einer jeweiligen Öffnung 20 an der Unterseite 22 des Behälters 10 zusammen. Der Inhalt der Hauptkammer 12 und derjenige der Nebenkammern 18 kommt wegen der Undurchlässigkeit einer gemeinsamen Wandung 24 bzw. Trennwand 40 miteinander nicht in Berührung. Eine Vermischung beispielsweise der Flüssigkeit in Form eines Getränkes in der Hauptkammer 12 und eines Feststoffes in Form eines Schokoriegels oder von Erdnüssen in der Nebenkammer 18 ist daher ausgeschlossen.

Die Nebenkammer 18 kann sich innerhalb des Behälters 10 insgesamt, d.h. in der Konserve oder Dose, befinden, wobei ihre Öffnung auf der Unterseite 22 des Behälters 10, d.h. am Behälterboden der Konserve bzw. Dose, nämlich der Öffnung 14 der Hauptkammer 12 an der Oberseite des Behälters 10 gegenüberliegend angeordnet ist. Es ist jedoch ebenso eine umgekehrte Anordnung von Hauptkammer 12 und Nebenkammer 18 innerhalb des Behälters 10 möglich.

Entsprechend den Fig. 2A, 2B und 2C kann man bei dem erfindungsgemäßen Behälter 10 mit der Hand aus der Nebenkammer 18 nach Entfernung eines möglicherweise vorhandenen Verschlusses 28 (vgl. Fig. 1B) ein Lebensmittel, beispielsweise Kekse, einen Schokoladenriegel oder Erdnüsse 30 etc., über die Öffnung 20 aus der Nebenkammer 18 entnehmen und essen bzw. verzehren, während ein Getränk 32 durch die Öffnung 14 der Hauptkammer 12 bzw. des Behälters 10 auf übliche Weise konsumiert wird. Die Größe und Menge des Nahrungsmittels, die sich aus dem Behälter 10 neben dem Getränk 32, wie zum Beispiel Bier oder dergleichen, entnehmen läßt, hängt von der Anzahl und Größe der Nebenkammern 18 sowie der Größe und Form der Hauptkammer 12 ab.

Abhängig von der Anordnung und konstruktiven Ausgestaltung der Hauptkammer 12 und Nebenkammer 18 sowie deren Öffnungen 14, 20, die willkürlich ausgewählt sein können, sind unterschiedlichste Verschlüsse 28 der Öffnungen 14, 20, wie beispielsweise eine Folie aus Aluminium, Kunststoff oder dergleichen, einem Karton, einem Aufkleber etc., verwendbar.

Mit dem Behälter 10 gemäß der Erfindung läßt sich einerseits durch die Öffnung 14, welche die Hauptkammer 12 bzw. einen der Behälter mit der Umgebung verbindet, ein erstes Produkt, zum Beispiel ein Getränk oder Saft, entnehmen und andererseits durch die Öffnung 20, über welche die Nebenkammer 18 bzw. ein anderer Behälter mit der Umgebung kommuniziert, ein weiteres Produkt, zum Beispiel Erdnüsse 30, entnehmen. Als Verschluß 28 für Öffnung 20 der Nebenkammer 18 kann ebenso ein an sich bekanntes Verschlußsystem in Form eines Drehverschlusses oder dergleichen vorgesehensein.

Die in den Fig. 1A und 1B dargestellte Ausführungsform eines erfindungsgemäßen Behälters 10 besteht aus der Hauptkammer bzw. einem Hauptbehälter 12 und der Nebenkammer bzw. einem Zusatzbehälter 18, die miteinander über flexible Bänder 44 oder dergleichen Verbindungselemente verbunden sind. Entsprechend Fig. 1A sind die Hauptkammer 12 und die Nebenkammer 18 miteinander über eine nichtnäher dargestellte Steck-, Rast-, Schnapp-, Dreh-, Schraub- oder dergleichen -einrichtung verbindbar. Ebenso ist es denkbar, die Hauptkammer 12 und die Nebenkammer 18 lediglich über eine an sich bekannte Klebefolie bis zur Entnahme der in dem Behälter 10 befindlichen Artikel zueinander festzulegen.

Vor Gebrauch befinden sich die Bänder 44 zusammen mit dem darin aufgenommenen Artikel innerhalb der Nebenkammer 18. Ebenso ist es jedoch denkbar, die Bänder 44 unmittelbar an der Außenseite der Wandung 24 des gesamten Behälters 10 anzuordnen.

Die Nebenkammer 18 umfaßt dabei eine, insbesondere im wesentlichen starre, Bodenplatte 46 und eine daran angebrachte, insbesondere im wesentlichen starre, Seitenwand 47, die sich an die Wandung 24, hier der Unterseite 22, der Hauptkammer 12 anschließt.

Die Nebenkammer 18 bleibt nach Entfernung von der Hauptkammer 12 des Behälters 10 an den jeweiligen Bändern 44 hängen.

Entsprechend den Fig. 2A bis 2E läßt sich die Hauptkammer 12 des Behälters 10 mit einer Hand 26, die Nebenkammer 18 mit der anderen Hand 26 ergreifen (vgl. Fig. 2A). Nach Lösen der nicht näher dargestellten Steck-, Rast-, Schnapp-, Dreh-, Schraub- oder dergleichen - einrichtung hangt die Nebenkammer 18 aufgrund der vorgesehenen Bänder 44 unterhalb der Hauptkammer 12 an dieser herunter (vgl. 2B). Beim Neigen der Hauptkammer 12, zum Beispiel um ein darin befindliches Getränk 32 zu verzehren, bleibt die Nebenkammer 18 infolge der nachgebenden Bänder 44 unverändert in waagrechter Lage (vgl. 2C), wodurch ein Verschütten des sich in der Nebenkammer 18 befindlichen Inhalts aus der Nebenkammer 18 vermieden wird. Auf diese Weise ist es möglich, aus der Hauptkammer 12 zum Beispiel ein Getränk zu konsumieren und gleichzeitig aus der darunter angeordneten Nebenkammer 18 ein festes Nahrungsmittel, zum Beispiel Erdnüsse 30, zu entnehmen (vgl. Fig. 2D).

Durch Abtrennen der Bänder 44 kann darüber hinaus die Nebenkammer 18 von der Hauptkammer 12 gelöst werden (vgl. Fig. 2E).

Die Ausführungsform des Behälters 10 nach Fig. 3 unterscheidet sich von derjenigen nach den Fig. 1A, 1B und 2A bis 2E lediglich dadurch, daß zu einer Nebenkammer bzw. einem Zusatzbehälter 18 ein oder mehrere weitere, gleichartige Nebenkammern bzw. Zusatzbehälter 18 hinzugefügt sein können, die ebenfalls über Bänder 44 aneinander gekoppelt sind.

Die Ausführungsform des erfindungsgemäßen Behälters 10 nach den Fig. 4A und 4B sowie 5A bis 5E stimmt im wesentlichen mit derjenigen nach den Fig. 1A, 1B und 2A bis 2E überein. Insoweit sind gleiche Bauteile mit identischen Bezugsziffern versehen.

Der Behälter 10 besteht aus der Hauptkammer bzw. dem Hauptbehälter 12, einem Zusatz zur Hauptkammer 12 in Form einer sich über die Unterseite 22 hinaus erstreckenden Seitenwand 48, die mit der Hauptkammer 12 fest verbunden ist und an der Bänder 44 befestigt sind, sowie einer Tüte oder dergleichen Element 50 als Nebenkammer 18.

Die Tüte 50 weist eine, insbesondere im wesentlichen flexible, Seitenwand 51 und eine, insbesondere im wesentlichen starre, Bodenplatte 52 mit einem Element 54 zum Herausziehen auf, mit dessen Hilfe die Tüte 50 aus dem Zusatz 48 der Hauptkammer 12 herausgezogen werden kann und an den Bändern 44 unterhalb der Hauptkammer 12 hängenbleibt. Die Tüte 50 befindet sich vor dein Gebrauch innerhalb der Seitenwand 48 der Hauptkammer 12, wobei deren feste Bodenplatte 52 durch eine halbfeste, gegebenenfalls zerreißbare, Verbindung mit dem unteren Rand des Zusatzes 48 der Hauptkammer 12 verbunden ist. Die Bänder 44 können sich innerhalb des Zusatzes 48 der Hauptkammer 12 oder an deren äußerem Umfang befinden.

Entsprechend den Fig. 5A bis 5D nimmt man den Behälter 10 nach der Erfindung in eine Hand 26 und zieht man mit der anderen Hand 26 das an der Bodenplatte 52 angebrachte Element 54 zum Herausziehen der Tüte 50 aus dem Zusatz 48 heraus (vgl. Fig. 5A). Auf diese Weise wird die Tüte 50 aus dem Zusatz 48 gelöst und bleibt unterhalb der Hauptkammer 12 hängen (vgl. Fig. 5B). Beim Verzehr, bei welchem man mit der Hand 26 die Hauptkammer 12 neigt, geben die Bänder 44 in der Verbindung nach, so daß die Tüte 50 in waagrechter Lage verbleibt (vgl. Fig. 5C), wodurch verhindert wird, daß der von ihr aufgenommene Inhalt verschüttet wird. Auf diese Weise kann man aus der oberen Hauptkammer 12 trinken und gleichzeitig aus der unteren Nebenkammer 18 in Form einer Tüte 50 feste Lebensmittel, wie zum Beispiel Erdnüsse 30, entnehmen (vgl. Fig. 5D).

Die Tüte 50 kann durch Loslösen der Bänder 44 völlig von der Habtkammer 12 bzw. dem Behälter 10 abgetrennt werden (vgl. Fig. 5E).

Die Ausführungsform des Behälters 10 nach der Fig. 6 unterscheidet sich schließlich von derjenigen nach den Fig. 4A, 4B und 5A bis 5D lediglich dadurch, daß neben der Tüte 50 ein oder mehrere andere, gleichartige Zusatztüten 56 vorgesehen sind, die untereinander an Bändern 44 hängen, wobei nur die unterste Tüte 50 über eine feste Bodenplatte 52 mit einem Element 54 zum Herausziehen verfügt.

## Patentansprüche

1. Behälter zur Aufnahme von verschiedenen Feststoffen und/oder Flüssigkeiten, insbesondere von Lebensmittelartikeln, beispielsweise Schokoladenriegeln, Erdnüssen (30) oder dergleichen und/oder Getränken (32), und zur Entnahme dieser über eine entsprechend vorgesehene Öffnung (14, 20), mit einer Hauptkammer (12) und wenigstens einer Nebenkammer (18; 50, 56), wobei die Hauptkammer (12) und die wenigstens eine Nebenkammer (18; 50, 56) zur Vermeidung eines gegenseitigen Kontaktes der von dem Behälter (10) aufgenommenen verschiedenen Feststoffe und/oder Flüssigkeiten durch eine Wandung (24) oder dergleichen Trennwand (40) voneinander getrennt sind, wobei die Hauptkammer (12) und die wenigstens eine Nebenkammer (18) voneinander trennbar ausgebildet sind und wobei die Hauptkammer (12) und die wenigstens eine Nebenkammer (18) miteinander über flexible Bänder (44) oder dergleichen Verbindungselemente verbunden sind.

2. Behälter nach Anspruch 1, dadurch gekennzeichnet, daß die Hauptkammer (12) und die wenigstens eine Nebenkammer (18) von der Wandung (24, 48) des Behälters (10) integral aufgenommen sind.

3. Behälter nach Anspruch 1 oder 2, dadurch gekennzeichnet, daß die wenigstens eine Nebenkammer (18) in die Hauptkammer (12) wenigstens teilweise hineinragt, wobei die Öffnung (20) der wenigstens einen Nebenkammer (18) an der Unterseite (22) und/oder an der Seitenwand (36) und/oder an der Oberseite (16) der Hauptkammer (12) angeordnet ist.

4. Behälter nach einem der Ansprüche 1 bis 3, dadurch gekennzeichnet, daß die Hauptkammer (12) und die wenigstens eine Nebenkammer (18) miteinander über eine Steck-, Rast-, Schnapp-, Dreh-, Schraub- oder dergleichen -einrichtung oder eine Klebefolie verbindbar sind.

5. Behälter nach Anspruch 4, dadurch gekennzeichnet, daß die flexiblen Bänder (44) oder dergleichen Verbindungselemente vorzugsweise zur Trennung von der Hauptkammer (12) und der wenigstens einen Nebenkammer (18) halbfest (zerreißbar) ausgebildet sind.

6. Behälter nach einem der Ansprüche 1 bis 5, dadurch gekennzeichnet, daß die wenigstens eine Nebenkammer (18) an der Hauptkammer (12) gegenüberliegend zu der Öffnung (14) der Hauptkammer (12) angeordnet ist.

7. Behälter nach einem der Ansprüche 1 bis 6, dadurch gekennzeichnet, daß die wenigstens eine Nebenkammer (18) eine, insbesondere im wesentlichen starre, Bodenplatte (46) oder dergleichen und eine daran angebrachte, insbesondere im wesentlichen starre, Seitenwand (47) umfaßt, die sich an die Wandung (24), insbesondere Unterseite (22), der Hauptkammer (12) anschließt.

8. Behälter nach einem der Ansprüche 1 bis 7, dadurch gekennzeichnet, daß die wenigstens eine Nebenkammer (50, 56) eine, insbesondere im wesentlichen starre, Bodenplatte (52) oder dergleichen und eine daran angebrachte, insbesondere im wesentlichen flexible, Seitenwand (51) umfaßt, die von der Wandung (24), insbesondere der Unterseite (22), und einer sich über die Unterseite (22) hinaus erstreckenden Seitenwand (48), der Hauptkammer (12) aufnehmbar ist.

9. Behälter nach einem der Ansprüche 1 bis 8, dadurch gekennzeichnet, daß die Öffnungen (14, 20) der Hauptkammer (12) und/oder der wenigstens einen Nebenkammer (18) mittels Verschluß (28), insbesondere mittels einer Folie aus Aluminium, Kunststoff oder dergleichen, einem Karton, einem Aufkleber etc., verschließbar sind.

## Claims

1. Container for reception of various solids and/or liquids, in particular foodstuffs, for example chocolate bars, peanuts (30) or the like and/or beverages (32), and for delivering these through adequately provided openings (14, 20) with the main chamber (12) and at least one additional chamber (18; 50, 56), provided that the main chamber (12) and at least one additional chamber (18; 50, 56) are mutually separated by a wall (24) or a similar partition (40) to avoid mutual contact of solids and/or liquids contained in the container (10), with the main chamber (12) and at least one additional chamber (18) separable and the main chamber (12) and at least one additional chamber (18) mutually connected with flexible strips (44) or similar connecting elements.

2. Container according to claim 1, characterized in that the main chamber (12) and at least one additional chamber (18) are integrally encompassed with the wall (24, 48) of the container (10).

3. Container according to claim 1 or 2, characterized in that at least one additional chamber (18) at least partially extends into the main chamber (12) with the opening (20) of at least one additional chamber (18) placed at the bottom side (22) and/or the side wall (36) and/or at the top side (16) of the main chamber (12).

4. Container according to any of the claims 1 to 3, characterized in that the main chamber (12) and at least one additional chamber (18) are mutually connectable by a plugging-in-, locking-, snapping-, turning-, screwing- or similar device or by an adhesive sheet.

5. Container according to claim 4, characterized in that the flexible strips (44) or similar connecting elements are, primarily for the purpose of separation from the main chamber (12) and at least one additional chamber (18), made half rigid (tearable).

6. Containers according to any of the claims 1 to 5, characteristic in that at least one additional chamber (18) placed in relation to the main chamber (12), opposite to the opening (14) of the main chamber (12).

7. Container according to any of the claims 1 to 6, characteristic in that at least one additional chamber (18) encompasses one, predominantly rigid, bottom plate (46) or alike, and a thereto fixed, predominantly rigid, side wall (47) which is attached to the wall (24), in particular the bottom side (22) of the main chamber (12).

8. Container according to any of the claims 1 to 7, characterized in that at least one additional chamber (50, 56) comprises one, predominantly rigid, bottom plate (52) or alike and a thereto fixed, predominantly flexible, side wall (51), which is receivable by the wall (24), especially of the bottom side (22) and the side wall extending (48) beyond the bottom side (22) of the main chamber (12).

9. Container according to any of the claims 1 to 8, characteristic in that the openings (14, 20) of the main chamber (12) and/or at least one additional chamber (18) are connected by means of closure (28), in particular by an aluminum sheet, plastic material or the like, a cardboard, an adhesive label, etc.

## Revendications

1. Le récipient pour recevoir des matières différentes solides et/ou des liquides, surtout des denrées alimentaires, par example des bâtons de chocolat; cacahouètes (30) ou pareil, et/ou boissons (32), et pour les faire sortir par les ouvertures correspondantes prévues (14, 20), avec une chambre principale (12) et au moins une chambre secondaire (18, 50, 56), la chambre principale (12) et au moins une chambre secondaire (18, 50, 56) étant séparées par une paroi (24) ou par une cloison pareille (40) pour éviter le contact entre les matières solides et/ou les liquides dans le récipient (10), ainsi que la chambre principale (12) et au moins une chambre secondaire (18) étant construites d'une telle manière qu'elles peuvent être séparées mutuellement de façon que la chambre principale (12) et au moins, une chambre secondaire (18) soient liées mutuellement à l'aide des bandes flexibles (44) ou des autres pièces de connexion.

2. Le récipient selon la revendication 1 caracterisé en se que la chambre principale (12) et, au moins, une chambre secondaire (18) sont embrassées intégralement par la paroi (24, 48) du récipient (10).

3. Le récipient selon la revendication 1 ou 2 est caracterisé en ce que, au moins, une chambre secondaire (18) qui entre, au moins, partiellement dans la chambre principale (12) de façon que l'ouverture d'une chambre seeondaire(18), au moins, se trouve du côté inférieur (22) et/ou du côté latéral (36) et/ou du côté supérieur (16) de la chambre principale.

4. Le récipient selon une des revendications 1 à 3 caractérisé en ce qu' une chambre principale (12) et au moins, une chambre secondaire (18) peuvent être interliées à l'aide d'un système enfichable, 'déclic', d'embrassement, tournant, à vis ou pareil, ou une feuille de collage.

5. Le récipient selon la revendication 4 caractérisé en ce que des bandes flexibles (44) ou pièces similaires de connexion servant à la séparation de la chambre principale (12), et au moins d'une chambre secondaire (18) ont été faits semi-solides (séparables).

6. Le récipient selon une des revendications 1à 5 caractérisé en ce qu' au moins une chambre secondaire (18) fixée sur la chambre principale (12) vis-à-vis à l'ouverture (14) de la chambre principale (12).

7. Le récipient selon une des revendications 1 à 6 caractérisé en ce qu'au moins, une chambre secondaire (18) qui contient une plaque inférieure, particulièrement solide (46) ou pareil, et une paroi latérale (47), particulièrement solide, y posée, qui est attachée à la paroi (24) et sûrtout du côté inférieur (22) de la chambre principale (12).

8. Le récipient selon une des revendications 1 à 7 caractérisé en ce qu'au moins une chambre secondaire (50, 56) contenant une plaque inférieure (52) particulièrement fixe ou pareil, et une paroi latérale (51), particulièrement substantiellement flexible et recevable de la paroi (24), particulièrement du côté inférieur (22) et une paroi latérale (48) s'étendant au-dela de la face inférieure (22) de la chambre principale.

9. Le récipient selon une des revendications 1 à 8 caractérisé en ce que les ouvertures (14, 20) de la chambre principale (12) et/ou de la, au moins une chambre secondaire (18), sont obturables par une fermeture (28), particulièrement en feuille d'aluminium, plastique ou pareil, carton, bande adhésive etc.
